# EUROPÄISCHE PATENTSCHRIFT

(11) **EP 2 005 799 B1**
(45) Veröffentlichungstag und Bekanntmachung des Hinweises auf die Patenterteilung: **23.07.2014**
(21) Anmeldenummer: 07723821.0
(22) Anmeldetag: 30.03.2007
(51) Int. Cl.: H05B 37/02, H05B 33/08

(54) **FARBTEMPERATUR- UND FARBORTSTEUERUNG FÜR EINE LEUCHTE**
COLOUR TEMPERATURE AND COLOUR LOCATION CONTROL FOR A LIGHT
COMMANDE DE LA TEMPERATURE DE COULEUR ET DE LA LOCALISATION CHROMATIQUE D'UNE LAMPE

(30) Priorität: 07.04.2006 DE 102006016513; 24.11.2006 DE 102006055615
(43) Veröffentlichungstag der Anmeldung: 24.12.2008
(73) Patentinhaber: Zumtobel Lighting GmbH, 6850 Dornbirn (AT)
(72) Erfinder: SEJKORA, Günther, 6867 Schwarzenberg (AT)
(74) Vertreter: Thun, Clemens
(86) Internationale Anmeldenummer: PCT/EP2007/002879
(87) Internationale Veröffentlichungsnummer: WO 2007/115706

(56) Entgegenhaltungen:
- EP-A1- 0 574 993
- WO-A-2006/001221
- WO-A-2006/103600
- US-B1- 6 552 495

## Beschreibung

Die vorliegende Erfindung betrifft ein Verfahren zum Bereitstellen von Steuersignalen für eine in ihrer Farbe oder Farbtemperatur veränderbare Leuchte. Außerdem betrifft die Erfindung eine entsprechende Steuervorrichtung und ein entsprechendes Beleuchtungssystem.

Eine Lichtquelle strahlt im allgemeinen Licht aus, das nicht monochromatisch ist, sondern ein mehr oder weniger breites Wellenlängenspektrum aufweist. Daher kann im allgemeinen die Farbe dieses Lichtes nicht oder nur unzureichend durch die Angabe nur einer Wellenlänge beschrieben werden.

Eine Möglichkeit, die Farbe des Lichts zumindest näherungsweise vergleichsweise einfach anzugeben, besteht darin, diejenige Temperatur eines schwarzen Körpers anzugeben, die dieser schwarze Körper haben müsste, um in einer Farbe zu leuchten, die gleich der zu beschreibenden Farbe der Lichtquelle ist oder dieser Farbe zumindest möglichst nahe kommt. Diese Temperatur wird üblicherweise als "Farbtemperatur" bzw. "ähnlichste Farbtemperatur" bezeichnet.

Zur quantitativen Beschreibung von Farben ist es üblich, sich bestimmter zwei- oder dreidimensionaler Koordinatensysteme zu bedienen. Beispielsweise wird hierfür die bekannte "CIE-Normfarbtafel" nach CIE 1931, DIN 5033 verwendet (CIE: Commission International de l'Eclairage; deutsch: Internationale Beleuchtungs-Kommission). Andere Beispiele hierfür sind der sog. "CIE-LAB-Farbraum" oder der "CIE-LCH-Farbraum". In einem derartigen Koordinatensystem lässt sich mit den Koordinaten ein "Farbort" festlegen, der eine bestimmte Farbe kennzeichnet.

In Fig. 2 ist sehr schematisch und vereinfacht (notgedrungen als schwarz-weiß-Darstellung) die erwähnte Normfarbtafel nach CIE, 1931 gezeigt ist. In diesem Diagramm werden die Koordinaten üblicherweise mit *x* und *y* bezeichnet. Ein Punkt (x, y) im Diagramm gibt somit einen Farbort an, der eine bestimmte Farbe kennzeichnet. Die monochromatischen Farben liegen längs eines etwa hufeisenförmigen Randbereichs, der Spektralzuglinie. An einigen Stellen dieses Randbereichs sind in der Darstellung der Fig. 2 die entsprechenden Werte der zugehörigen Wellenlängen in der Einheit Nanometer (nm) eingetragen. Der so genannte "Weißpunkt" hat dabei die Koordinaten *x* = 0,33 und *y* = 0,33.

Zu berücksichtigen ist in diesem Zusammenhang, dass es sich bei einer Farbe um einen Sinneseindruck handelt, der einer individuellen Bewertung unterliegt. Daher kann eine bestimmte Farbe im mathematischen Sinne nicht eindeutig festgelegt werden. Um dennoch Farbe quantitativ beschreiben zu können, basieren die üblichen Systeme zur Farbbeschreibung jeweils auf einer "durchschnittlichen Farbwahrnehmung" eines "Normalbeobachters", die mit Hilfe umfangreicher Versuche festgelegt worden ist (vgl. "CIE-Normalbeobachter" von 1931 und 1964).

Aus dem Stand der Technik sind Leuchten bekannt, die Licht einer bestimmten Farbtemperatur ausstrahlen. Es sind auch derartige Leuchten mit stufiger Einstellmöglichkeit für die Farbtemperatur bekannt. Die Versteilstufen sind bei diesen Leuchten gemäß dem Stand der Technik so gewählt, dass die Unterschiede von einer Stufe zu einer benachbarten Stufe jeweils einer bestimmten Differenz in der Farbtemperatur entsprechen.

Bei einem Verstellen einer derartigen Leuchte über mehrere Verstellstufen hinweg ändert sich zwar der Lichteindruck, also der (zumindest primär) visuelle Eindruck, den das Licht auf einen Beobachter macht; allerdings ist die Änderung nicht proportional zu den Verstellstufen. Es kann also beispielsweise der Fall auftreten, dass eine Bedienperson bei einem Verstellen von der ersten Stufe zur zweiten Stufe einen deutlichen Unterschied im Eindruck, den das Licht vermittelt, wahmimmt, bei einem weiteren Verstellen zur dritten Stufe jedoch einen merklich geringeren oder möglicherweise sogar gar keinen Unterschied im Lichteindruck wahrnimmt. Daher ist es nicht auf einfache Weise möglich, mit einer derartigen Leuchte durch entsprechendes Verstellen ein Licht zu erzeugen, das einen bestimmten gewünschten Lichteindruck vermittelt. Auch erfordert ein derartiges Einstellen im Allgemeinen relativ viel Zeit.

Weiterhin sind aus dem Stand der Technik Leuchten bekannt, mit denen - unabhängig von der Farbtemperatur - Licht in unterschiedlichen Farben abgestrahlt werden kann. Üblicherweise haben diese Leuchten drei verschiedenen Lichtquellen, mit denen jeweils Licht einer bestimmten Farbe erzeugt werden kann. Die Helligkeiten der drei Lichtquellen sind dabei unabhängig voneinander einstellbar, so dass sich eine entsprechende Mischung erzeugen lässt. Auf diese Weise kann mit der Leuchte Licht in unterschiedlichen Farben erzeugt werden. Im Allgemeinen können die drei Farben der drei Lichtquellen in der Normfarbtafel (vgl. Fig. 2) als drei Farborte angegeben werden, die ein Dreieck in dem zu Grunde liegenden Koordinatensystem aufspannen. Durch die genannte Mischung der drei Lichtquellen kann dann prinzipiell bekanntermaßen ein Licht mit jeder Farbe erzeugt werden, deren Farbort innerhalb dieses Dreiecks liegt.

Aus der WO 2006/103600 A1 ist eine Steuervorrichtung zum Bereitstellen von Steuersignalen für eine in ihrer Farbe veränderbaren Beleuchtungseinrichtung bekannt, mit der vorab festgelegte, gleichabständige Farben eingestellt werden können.

Aus der EP 0 574 993 A1 ist ein Leuchte mit regelbarer Farbtemperatur bekannt. Hierzu sind in einem Speichermittel Abblenddaten für drei unterschiedlich farbige Lichtquellen hinterlegt.

Der vorliegenden Erfindung liegt die Aufgabe zugrunde, eine Ansteuerung einer Leuchte, sowie eine entsprechende Steuervorrichtung und ein entsprechendes Beleuchtungssystem anzugeben, mit der bzw. mit dem die Einstellung auf einen bestimmten gewünschten Lichteindruck erleichtert wird.

Diese Aufgabe wird erfindungsgemäß mit den Gegenständen der unabhängigen Ansprüche gelöst. In den Unteransprüchen sind vorteilhafte Ausgestaltungen angegeben.

Gemäß einem ersten Aspekt der Erfindung ist ein Verfahren zum Bereitstellen von Steuersignalen für eine Leuchte vorgesehen, die Licht in unterschiedlichen Farben abstrahlen kann. Das Verfahren weist dabei folgende Schritte a1), a2) und b) auf: a1) Eingabe von Eingabegrößen in eine Eingabeeinheit einer erfindungsgemäßen Steuervorrichtung (siehe unten), wobei die Eingabegrößen zwei voneinander unterschiedliche Farborte sind, und wobei der erste Farbort eine erste Farbe kennzeichnet und der zweite Farbort eine zweite Farbe kennzeichnet, die sich von der ersten Farbe unterscheidet. a2) In Abhängigkeit des ersten Farborts und des zweiten Farborts wird - unter Berücksichtigung der beiden folgenden Bedingungen i) und ii) - ein zu ermittelnder Farbort, der eine weitere Farbe kennzeichnet, ermittelt. Die erste Bedingung i) lautet: Der zu ermittelnde Farbort liegt in einem die Farborte repräsentierenden gleichabständigen Koordinatensystem gemeinsam mit dem ersten und dem zweiten Farbort zumindest näherungsweise auf einer vorgegebenen Farbveränderungskurve. Die zweite Bedingung ii) lautet: Der Farbabstand zwischen der ersten und der zweiten Farbe oder ein ganzzahliges Vielfaches dieses Farbabstandes ist zumindest näherungsweise gleich dem Farbabstand zwischen der ersten und der weiteren Farbe oder zwischen der zweiten und der weiteren Farbe. Weiterhin umfasst das Verfahren folgenden Schritt: b) Auf Basis des ermittelten Farborts wird ein Steuersignal erzeugt, welches die Leuchte dazu veranlasst, Licht in der dem ermittelten Farbort entsprechenden weiteren Farbe abzustrahlen.

Mit "Farbabstand" wird hierbei ein subjektiv wahrgenommener Unterschied zwischen zwei Farben, insbesondere zwischen einer ersten Farbe eines ersten Lichts und einer zweiten Farbe eines zweiten Lichts bezeichnet. Da die Farbwahrnehmung, wie erwähnt, einer individuellen Bewertung unterliegt, ist es schwierig bzw. letztlich unmöglich, ein "exaktes" objektives Maß für die Wahrnehmung eines Unterschieds zwischen zwei Farben anzugeben. Im vorliegenden Zusammenhang wird daher mit "Farbabstand" derjenige subjektiv wahrgenommene Unterschied zwischen zwei Farben bezeichnet, der sich bei Zugrundelegung einer "Normfarbsichtigkeit" ergibt, wie sie beispielsweise unter Zuhilfenahme eines Normalbeobachters festgelegt werden kann.

Mit der Formulierung "zumindest näherungsweise gleich dem Farbabstand" soll vor diesem Hintergrund verstanden werden, dass unter Zugrundelegung einer "Normfarbsichtigkeit" eine Ungenauigkeit festgelegt werden kann, die ein Maß für eine erlaubte Abweichung vom exakten Wert darstellt. Beispielsweise eignet sich hierfür eine entsprechende Angabe in einem sogenannten "gleichabständigen" Farbsystem. Analoges gilt für die Formulierung "zumindest näherungsweise auf einer vorgegebenen Farbveränderungskurve.

Bei der "Farbveränderungskurve" handelt es sich dabei sozusagen um einen Weg in dem entsprechenden Koordinatensystem, der im Allgemeinen nicht zwangsläufig eine Kurve im mathematischen Sinne darstellen muss. Es handelt sich vielmehr um eine vorgegebene gekrümmte oder geradlinige Linie in dem Koordinatensystem.

Gemäß einem zweiten Aspekt der Erfindung ist ein Verfahren zum Bereitstellen von Steuersignalen für eine Leuchte vorgesehen, die Licht in unterschiedlichen Farben abstrahlen kann. Das Verfahren weist folgende Schritte a1), a2) und b) auf: a1) Eingabe von Eingabegrößen in eine Steuereinheit einer erfindungsgemäßen Steuervorrichtung (siehe unten), wobei die Eingabegrößen ein Farbort und ein Farbabstand sind, und wobei dieser Farbort ein erste Farbe kennzeichnet, a2) In Abhängigkeit des Farborts und des

Farbabstandes wird - unter Berücksichtigung der beiden folgenden Bedingungen i) und ii) - ein zu ermittelnder Farbort, der eine weitere Farbe kennzeichnet, ermittelt. Die erste Bedingung i) lautet: Der zu ermittelnde Farbort liegt in einem die Farborte repräsentierenden gleichabständigen Koordinatensystem gemeinsam mit dem vorgegebenen Farbort zumindest näherungsweise auf einer vorgegebenen Farbveränderungskurve. Die zweite Bedingung ii) lautet: Der Farbabstand zwischen der ersten und der weiteren Farbe ist zumindest näherungsweise gleich dem vorgegebenen Farbabstand oder einem ganzzahligen Vielfachen davon. Das Verfahren weist weiterhin folgenden Schritt b) auf: Auf Basis des ermittelten Farborts wird ein Steuersignal erzeugt, welches die Leuchte dazu veranlasst, Licht in der dem ermittelten Farbort entsprechenden weiteren Farbe abzustrahlen.

Mit einem Verfahren gemäß dem ersten oder zweiten Aspekt der Erfindung wird es möglich, mit Hilfe einer entsprechenden Leuchte derart "Lichter" in mehreren, unterscheidbaren, diskreten Farben zu erzeugen (gemeint ist also ein erstes Licht einer ersten Farbe, ein zweites Licht einer zweiten Farbe usw.), dass die Unterschiede zwischen diesen Farben als äquidistant oder zumindest näherungsweise äquidistant wahrgenommen werden. Jeder Stufe zwischen zwei, im Sinn der Farbveränderungskurve benachbarter Farben entspricht ein bestimmter, jeweils gleich großer Farbabstand und somit ein gleich großer Unterschied zwischen den Eindrücken, die die unterschiedlich farbigen Lichter bei einem Betrachter hervorrufen.

Beispielsweise kann es sich bei der vorgegebenen Farbveränderungskurve um den Planck'schen Kurvenzug handeln. Vorzugsweise umfasst die Leuchte in diesem Fall drei Leuchtmittel, vorzugsweise LEDs oder Leuchtstofflampen, die in unterschiedlichen Farben leuchten können. Bei den drei Farben kann es sich um Farben handeln, deren korrespondierende Farborte in dem Koordinatensystem ein Dreieck aufspannen, das beispielsweise im Fall der Normfarbtafel 1931 oder eines entsprechenden Koordinatensystems den Weißpunkt umschließt. Weiterhin kann vorgesehen sein, dass die Farbveränderungskurve durch den Weißpunkt oder durch einen "Weißbereich" verläuft; dabei soll "Weißbereich" eine (kleine) Umgebung um den Weißpunkt bezeichnen, in der - wiederum auf Grundlage einer Normfarbsichtigkeit - hinsichtlich des Farbeindrucks der Eindruck "Weiß" überwiegt. Dabei kann eine Farbveränderungskurve vorgesehen sein, die - abgesehen von einer Richtungsänderung im "Weißbereich" - geradlinig verläuft. Auf diese Weise lässt sich die Wirkung erzielen, dass eine Leuchte derart angesteuert werden kann, dass sie Licht in einer ersten Farbe ausstrahlt, diese Farbe in gleichmäßigen Schritten mehr und mehr in Weiß übergeht und schließlich in weiteren gleichmäßigen Schritten in eine prinzipiell beliebige andere, zweite Farbe übergeht.

In einem weiteren Ausführungsbeispiel kann es sich bei der vorgegebenen Farbveränderungskurve um eine Gerade handeln. In diesem Fall weist die Leuchte vorteilhaft wenigstens zwei Leuchtmittel, vorzugsweise LEDs oder Leuchtstofflampen auf, die in unterschiedlichen Farben leuchten können. In diesem Fall sind grundsätzlich (nur) zwei Leuchtmittel erforderlich, sofern die Farbveränderungskurve derart gewählt ist, dass diese beiden Leuchtmittel in zwei Farben leuchten können, deren korrespondierende Farborte auf der Farbveränderungskurve liegen. Durch entsprechend unterschiedlich gewichtete Helligkeitssteuerung kann dann Licht in jeder Farbe erzeugt werden, deren Farbort auf dieser Farbveränderungskurve liegt.

Weiterhin vorzugsweise wird bei dem erfindungsgemäßen Verfahren in einem Schritt eine Reihe von wenigstens drei Farborten festgelegt, für deren drei korrespondierende Farben gilt, dass zwischen jeweils zwei gemäß der Farbveränderungskurve benachbarten Farben jeweils zumindest näherungsweise ein gleich großer Farbabstand vorliegt.

Vorteilhaft wird in diesem Fall eine zeitliche Steuerung der Leuchte derart vorgenommen, dass die zumindest näherungsweise gleich großen Farbabstände in jeweils in zumindest etwa gleichen zeitlichen Abständen durchlaufen werden. Hierdurch wird die Einstellbarkeit weiterhin erleichtert.

Als Koordinatensystem ist ein Koordinatensystem gewählt, in dem ein geometrischer Abstand zwischen zwei Farborten zumindest näherungsweise ein Maß für einen bestimmten Farbabstand darstellt, beispielsweise ein sogenanntes "gleichabständiges" Farbsystem. Beispielsweise kann hierfür als Koordinatensystem die Darstellung der "CIE-1976-Farbtafel" gewählt sein.

Gemäß einem weiteren Aspekt der Erfindung ist eine Steuervorrichtung zum Bereitstellen von Steuersignalen für eine Leuchte, die Licht in unterschiedlichen Farben abstrahlen kann, vorgesehen. Die Steuervorrichtung umfasst a) eine Eingabeeinheit zur Eingabe von Eingabegrößen wobei die Eingabegrößen entweder zwei voneinander unterschiedliche Farborte oder ein Farbort und ein Farbabstand sind, und b) eine Berechnungseinheit zur Ermittlung einer Reihe von wenigstens drei Farborten, die drei unterschiedliche Farben kennzeichnen, in Abhängigkeit von den Eingabegrößen, wobei die Farborte derart gewählt sind, dass sie in einem letztere repräsentierenden gleichabständigen Koordinatensystem zumindest näherungsweise auf einer vorgegebenen Farbveränderungskurve liegen, und dass zwischen jeweils zwei gemäß der Farbveränderungskurve benachbarten Farben jeweils zumindest näherungsweise gleich große Farbabstände vorliegen, und zur Ermittlung von Steuersignalen für die Leuchte, mit deren Hilfe die Leuchte zur Abstrahlung von Licht in den wenigstens drei Farben veranlasst werden kann (gemeint ist also zur Abstrahlung von einem ersten Licht erster Farbe, einem zweiten Licht zweiter Farbe und einem dritten Licht dritter Farbe, wobei diese drei "Lichter" zeitlich nicht überlappen). Weiterhin umfasst die Steuervorrichtung c) eine Übermittlungseinheit zur Übermittlung der Steuersignale an die Leuchte.

Vorteilhaft ist dabei die Berechnungseinheit dazu ausgelegt, im Rahmen der Ermittlung der Steuersignale ein erfindungsgemäßes Verfahren zu nutzen.

Gemäß einem weiteren Aspekt der Erfindung ist ein Beleuchtungssystem vorgesehen, das eine erfmdungsgemäße Steuervorrichtung sowie eine Leuchte aufweist, die Licht in unterschiedlichen Farben abstrahlen kann, wobei die Steuervorrichtung mit der Leuchte verbunden ist.

Gemäß einem weiteren Aspekt der Erfindung ist ein Verfahren zum Bereitstellen von Steuersignalen für eine Leuchte, mit der Licht unterschiedlicher Farbtemperatur erzeugt werden kann, vorgesehen. Das Verfahren weist dabei folgende Schritte auf: a1) Eingabe von Eingabegrößen in eine Eingabeeinheit einer erfindungsgemäßen Steuervorrichtung (siehe unten), wobei die Eingabegrößen zwei voneinander unterschiedliche Farbtemperaturwerte sind und wobei der erste Farbtemperaturwert einer ersten Farbe entspricht und der zweite Farbtemperaturwert einer zweiten Farbe entspricht, die sich von der ersten Farbe unterscheidet,; a2) Ermittlung eines Farbtemperatur-Sollwertes, der einer weiteren Farbe entspricht, in Abhängigkeit von den zwei Farbtemperaturwerten, wobei der Farbtemperatur-Sollwert derart gewählt wird, dass der Farbabstand zwischen der ersten und der zweiten Farbe oder ein ganzzahliges Vielfaches dieses Farbabstands zumindest näherungsweise gleich dem Farbabstand zwischen der ersten und der weiteren oder zwischen der zweiten und der weiteren Farbe ist. b) Weiterhin wird auf Basis des ermittelten Farbtemperatur-Sollwerts ein Steuersignal erzeugt, welches die Leuchte dazu veranlasst, Licht in der dem ermittelten Farbtemperatur-Sollwert entsprechenden Farbe abzustrahlen.

Bei diesem Verfahren wird also ein Farbtemperatur-Sollwert in Abhängigkeit von zwei unterschiedlichen vorgegebenen Farbtemperaturwerten, kurz Farbtemperaturen festgelegt. Unter Zuhilfenahme dieses Verfahrens wird ermöglicht, mit einer Leuchte verschiedene Lichtarten einzustellen, wobei sich die Lichtarten jeweils in ihrer Farbtemperatur unterscheiden, und zwar derart, dass die Unterschiede zwischen den Lichtarten als äquidistant oder zumindest näherungsweise äquidistant bezüglich ihrer Farbe wahrgenommen werden. Jeder Stufe entspricht somit ein bestimmter, jeweils gleich großer Farbabstand und somit ein gleich großer Unterschied zwischen den Eindrücken, die die beiden entsprechenden Lichtarten bei einem Betrachter hervorrufen.

Die Erfindung gemäß diesem Aspekt nutzt die Erkenntnis, dass eine bestimmte Differenz zwischen zwei unterschiedlichen Farbtemperaturen kein Maß für den damit einhergehenden Unterschied im Lichteindruck darstellt. Ein geeignetes Maß hierfür ist vielmehr der sogenannte Farbabstand des Lichtes.

Gemäß einem weiteren Aspekt der Erfindung ist ein Verfahren zum Bereitstellen von Steuersignalen für eine Leuchte, mit der Licht unterschiedlicher Farbtemperatur erzeugt werden kann, vorgesehen. Das Verfahren weist folgende Schritte auf: a1) Eingabe von Eingabegrößen in eine Eingabeeinheit einer erfindungsgemäßen Steuervorrichtung (siehe unten), wobei die Eingabegrößen ein Farbtemperaturwert und ein Farbabstand sind und wobei der Farbtemperaturwert einer ersten Farbe entspricht; a2) Ermittlung eines Farbtemperatur-Sollwertes in Abhängigkeit von dem Farbtemperaturwert und dem Farbabstand, wobei der Farbtemperatur-Sollwert derart gewählt wird, dass der Farbabstand zwischen der ersten Farbe und der weiteren

Farbe zumindest näherungsweise gleich dem vorgegebenen Farbabstand oder einem ganzzahligen Vielfachen des vorgegebenen Farbabstands ist. b) Weiterhin wird auf Basis des ermittelten Farbtemperatur-Sollwerts ein Steuersignal erzeugt, welches die Leuchte dazu veranlasst, Licht in der dem ermittelten Farbtemperatur-Sollwert entsprechenden Farbe abzustrahlen.

Vorteilhaft umfasst die Leuchte drei Leuchtmittel, die in unterschiedlichen Farben leuchten können. Bei den drei Farben kann es sich insbesondere um drei Farben handeln, die in einer Zusammensetzung bzw. Mischung Weiß ergeben. Beispielsweise kann es ich um die Farben Rot, Grün und Blau handeln.

Vorteilhaft sind die drei Leuchtmittel LEDs oder Leuchtstofflampen.

Vorteilhaft wird in einem weiteren Schritt eine Reihe von wenigstens drei Farbtemperaturwerten festgelegt, für deren drei korrespondierende Farben gilt, dass zwischen jeweils zwei benachbarten Farben jeweils zumindest näherungsweise ein gleich großer Farbabstand vorliegt. Unter korrespondierender Farbe sei in diesem Zusammenhang diejenige Farbe verstanden, in der ein Schwarzkörper mit der entsprechenden Temperatur leuchtet. Dabei kann beispielsweise eine Farbmetrik zu Grunde gelegt werden, die auf einer definierten "Normfarbsichtigkeit" basiert.

Für ein bestimmtes Intervall von Farbtemperaturwerten können die jeweils dazugehörigen Farborte in der Normfarbtafel berechnet werden. Trägt man diese Farborte in das *x*-*y*-Diagramm der Normfarbtafel ein, ergibt sich der sogenannte Planck'sche Kurvenzug. Dieser ist in der Darstellung der Fig. 2 schematisch eingezeichnet. Dabei sind an einigen Stellen beispielhaft die jeweiligen Farbtemperaturwerte eingetragen. Mit "benachbarten" Farben soll zum Ausdruck gebracht werden, dass diese Farben auf dem Planck'schen Kurvenzug benachbart sind.

Falls der Farbtemperatur-Sollwert in Abhängigkeit von zwei vorgegebenen Farbtemperaturwerten *T₁* und *T₂* mit *T₂* > *T₁* ermittelt wird, kann also beispielsweise eine Reihe von drei Farbtemperaturwerten festgelegt werden, wobei die beiden vorgegebenen Farbtemperaturwerte die ersten beiden Werte dieser Reihe darstellen und der ermittelte Farbtemperatur-Sollwert *TS* den dritten Wert *T₃* der Reihe. In diesem Fall lässt sich der Farbtemperatur-Sollwert *TS* entweder dadurch ermitteln, dass als Farbabstand zwischen *TS* und *T₂* gleich der Farbabstand gewählt wird, der dem Farbabstand zwischen *T₁* und *T₂* entspricht, oder dadurch, dass der Farbabstand zwischen *TS* und *T₁* gleich dem zweifachen Wert dieses Farbabstandes entspricht.

Durch geeignete Wahl der Anzahl der Farbtemperaturwerte lässt sich sowohl die Abstufungsgenauigkeit, als auch der insgesamt verstellbare Bereich prinzipiell beliebig genau festlegen.

Vorteilhaft wird zur Bestimmung des Zusammenhangs zwischen zwei Farbtemperaturwerten und dem Farbabstand, zwischen den beiden Farben, die den beiden Farbtemperaturwerten entsprechen, das Planck'sche Strahlungsgesetz und die beispielsweise normierten Empfindlichkeiten des menschlichen Auges für rotes, grünes und blaues Licht zu Hilfe genommen. Weiterhin wird ein Farbkoordinatensystem genutzt, in dem ein geometrischer Abstand zwischen zwei Farborten zumindest näherungsweise ein Maß für einen bestimmten Farbabstandwert oder kurz Farbabstand darstellt. Beispielsweise kann hierfür ein Farbkoordinatensystem gewählt werden, das auf einer "Normfarbsichtigkeit" basiert. Ein derartiges Farbsystem wird hier als "gleichabständig" bezeichnet.

Vorteilhaft wird als Farbkoordinatensystem die Diagramm-Darstellung der CIE-1976-Farbtafel genutzt.

Aus den Farbtemperaturwerten der festgelegten Reihe können dann in einem weiteren Schritt in an sich bekannter Weise Steuersignale gebildet werden, mit denen sich die Leuchte derart ansteuern lässt, dass sie Licht der jeweils entsprechenden Farbtemperatur ausstrahlt.

Gemäß einem weiteren Aspekt der Erfindung ist eine Steuervorrichtung zum Bereitstellen von Steuersignalen für eine Leuchte, mit der Licht unterschiedlicher Farbtemperatur erzeugt werden kann, vorgesehen, die folgendes umfasst: Eine Eingabeeinheit zur Eingabe von Eingabegrößen wobei die Eingabegrößen entweder zwei voneinander unterschiedliche Farbtemperaturwerte oder ein Farbtemperaturwert und ein Farbabstandswert sind, eine Berechnungseinheit zur Ermittlung einer Reihe von wenigstens drei Farbtemperaturwerten in Abhängigkeit von den Eingabegrößen, wobei die Farbtemperaturwerte derart gewählt sind, dass sie derart drei Farben entsprechen, dass zwischen jeweils zwei benachbarten Farben jeweils zumindest näherungsweise ein gleich großer Farbabstand vorliegt, und zur Ermittlung von Steuersignalen für die Leuchte, mit deren Hilfe die Leuchte zur Abstrahlung von Licht mit den wenigstens drei Farbtemperaturwerten veranlasst werden kann, sowie eine Übermittlungseinheit zur Übermittlung der Steuersignale an die Leuchte.

Vorteilhaft ist die Berechnungseinheit der Steuervorrichtung dazu ausgelegt, im Rahmen der Ermittlung der Steuersignale ein erfindungsgemäßes Verfahren zu nutzen.

Gemäß einem weiteren Aspekt der Erfindung ist ein Beleuchtungssystem vorgesehen, das folgendes aufweist: Eine erfindungsgemäße Steuervorrichtung und eine Leuchte, mit der Licht unterschiedlicher Farbtemperatur erzeugt werden kann, wobei die Steuervorrichtung mit der Leuchte verbunden ist.

Weitere Merkmale, Vorteile und Eigenschaften sollen nunmehr anhand einer detaillierten Beschreibung von Ausführungsbeispielen und mit Bezug auf die Figuren der beigefügten Zeichnungen erläutert werden. Es zeigen:
- Fig. 1: eine schematische Darstellung eines erfindungsgemäßen Beleuchtungssystems,
- Fig. 2: eine vereinfachte Darstellung der Normfarbtafel gemäß CIE, 1931,
- Fig. 3: eine vereinfachte Darstellung der CIE-1976-Farbtafel,
- Fig. 4: eine der Fig. 3 entsprechende Darstellung mit einer "Farbveränderungskurve", und
- Fig. 5: eine der Fig. 3 entsprechende Darstellung mit einer weiteren "Farbveränderungskurve".

Die vorliegende Erfindung betrifft gemäß einem ersten Ausführungsbeispiel die Ansteuerung einer Leuchte, mit der Licht unterschiedlicher Farbtemperatur erzeugt werden kann. In Fig. 1 ist sehr schematisch ein Beispiel eines erfindungsgemäßen Beleuchtungssystems skizziert, das sich zur Durchführung des Verfahrens gemäß dem ersten Ausführungsbeispiel eignet.

Das Beleuchtungssystem umfasst ein Steuergerät 2 mit einer Steuervorrichtung, eine Steuerleitung 4 und wenigstens ein Lampenbetriebsgerät 5 mit drei Leuchtmitteln 6, 7, 8, die Teil einer Leuchte 9 darstellen. Die Leuchtmittel 6, 7, 8 sind dazu ausgelegt, in Verbindung miteinander Licht mit einer bestimmten Farbtemperatur zu erzeugen. Dazu können als Leuchtmittel 6, 7, 8 beispielsweise drei lichtemittierende Dioden (LEDs) genutzt werden, wobei jede der LEDs Licht einer anderen Farbe ausstrahlen kann, so dass durch geeignete Zusammensatzung Weißlicht einer bestimmten Farbtemperatur entsteht. Beispielsweise können als Farben hierfür Rot, Blau und Grün gewählt werden.

Es ist jedoch ebenso möglich, eine andere Art von Leuchtmitteln 6, 7, 8 vorzusehen, beispielsweise drei Leuchtstofflampen, mit denen - z.B. unter der Verwendung von Farbfiltern - Licht in den entsprechenden Farben erzeugt werden kann.

Mit Hilfe des Steuergerätes 2 können Steuersignale erzeugt werden, mit denen die Leuchte 9 derart angesteuert werden kann, dass sie Licht einer bestimmten Farbtemperatur erzeugt.

Die Steuervorrichtung des Steuergerätes 2 umfasst eine Eingabeeinheit zur Eingabe von Eingabegrößen 1. Bei den Eingabegrößen 1 kann es sich insbesondere um Farbtemperaturwerte *T₁, T₂* und/oder um einen Farbabstandswert oder kurz Farbabstand *d* handeln. Weiterhin umfasst die Steuervorrichtung eine Berechnungseinheit, mit der eine Reihe von wenigstens drei Farbtemperaturwerten *T₁, T₂, T₃* berechnet werden kann. Auf diese Berechnung wird weiter unten näher eingegangen. Weiterhin ist die Berechnungseinheit dazu ausgelegt, als Ausgabegrößen Steuersignale zu ermitteln, die dazu geeignet sind, die wenigstens eine Leuchte 9 derart anzusteuern, dass sie Licht mit den wenigstens drei Farbtemperaturwerten *T₁, T₂, T₃* erzeugt. Außerdem umfasst die Steuervorrichtung eine Übermittlungseinheit zur Übermittlung der Steuersignale an die Leuchte 9.

Es können für das Beleuchtungssystem beispielsweise zwei oder mehr derartiger Leuchten 9 vorgesehen sein.

Die Steuersignale werden in an sich bekannter Weise zur Ansteuerung der wenigstens einen Leuchte 9 verwendet. Die Steuerleitung 4 kann Bestandteil eines Bus-Systems sein, wobei beispielsweise die DALI-Technik zu Grunde gelegt sein kann (DALI: Digital Adressable Lighting Interface). In dem Lampenbetriebsgerät 5 wird aus dem digitalen Signal, das einen bestimmten Farbtemperaturwert repräsentiert, der entsprechende Stellwert für die Leuchte 9 bzw. die drei Leuchtmittel 6, 7, 8 erzeugt.

Im Folgenden wird näher auf das zentrale Element der Erfindung eingegangen, das im Bereich der Berechnung der wenigstens drei Farbtemperaturwerte *T₁, T₂, T₃* zu sehen ist. Hierfür werden im Folgenden zwei Ausführungsbeispiele angegeben:
Gemäß einem ersten Ausführungsbeispiel ist vorgesehen, dass als Eingabegrößen 1 zwei unterschiedliche Farbtemperaturwerte *T₁* und *T₂* gewählt werden. Aus *T₁* und *T₂* werden dann zunächst unter Zuhilfenahme des Plank'schen Strahlungsgesetzes die zwei Intensitätsverteilungen *I₁*(λ) und *I₂*(λ) in Abhängigkeit der Wellenlänge λ ermittelt, die den jeweils entsprechenden Schwarzkörperstrahlungen entsprechen. *I₁*(λ) bezeichnet also die Intensitätsverteilung der Strahlung, die ein schwarzer Körper mit der Temperatur *T₁* aussendet und *I₂*(λ) diejenige eines schwarzen Körpers mit der Temperatur *T₂*. Die Intensitätsverteilung *I*(λ) der Strahlung eines schwarzen Körpers kann dabei allgemein formuliert bekanntermaßen durch das Planck'sche Strahlungsgesetz in Abhängigkeit von der Temperatur T wie folgt angegeben werden: $I \left(λ\right) ⁢ 0 = \frac{2 ⁢ ℏ ⁢ {c}^{2}}{{λ}^{5}} ⁢ \frac{1}{{e}^{\frac{ℏc}{λkT}} - 1} .$

Dabei bezeichnet ℏ das Planck'sche Wirkungsquantum, *c* die Lichtgeschwindigkeit und *k* die Boltzmann-Konstante.

In einem nächsten Schritt wird der Farbeindruck ermittelt, der bei einem normalfarbsichtigen Menschen bei Betrachtung des sichtbaren Anteils der Strahlung mit der Intensitätsverteilung *I₁*(λ) hervorgerufen wird. Entsprechend wird für *I₂*(λ) vorgegangen. Hierfür wird allgemein formuliert zunächst die Intensitätsverteilung *I*(λ). wie folgt mit den Empfindlichkeiten des menschlichen Auges für rotes, grünes und blaues Licht *x̅*, *y̅*, *z̅* gewichtet: $X = \int I \left(λ\right) ⋅ \overline{x} \left(λ\right) ⁢ dλ$ $Y = \int I \left(λ\right) ⋅ \overline{y} \left(λ\right) ⁢ dλ$ $Z = \int I \left(λ\right) ⋅ \overline{z} \left(λ\right) ⁢ dλ$

Dabei bezeichnen *X*, *Y*, und *Z* die bekannten Normfarbwerte gemäß CIE. Diese stehen über die Gleichungen $uʹ = \frac{4 ⁢ X}{X + 15 ⁢ Y + 3 ⁢ Z}$ $vʹ = \frac{6 ⁢ X}{X + 15 ⁢ Y + 3 ⁢ Z}$
mit den Koordinaten *u*' und *v*'der "CIE-1976-Farbtafel" in Beziehung. Bei dieser Farbtafel handelt es sich um eine Farbtafel, bei der Farbabstände zumindest näherungsweise den geometrischen Abständen zwischen den entsprechenden Farborten in der Farbtafel entsprechen. Bei der CIE-1976-Farbtafel handelt es sich allgemeiner formuliert um eine "gleichabständige" Farbart-Tafel, auch als CIE-UCS-Farbtafel bezeichnet (UCS: Uniform-Chromaticity-Scale Diagram; CIE 1976).

Es sei an dieser Stelle darauf hingewiesen, dass es sich bei der CIE-1976-Farbtafel nicht um die einzig mögliche gleichabständige Farbtafel bzw. Farbmetrik handelt. Im Rahmen der Erfindung ist prinzipiell jede andere gleichabständige Farbrepräsentation in analoger Weise anwendbar. Bei dem hier angegebenen Ausführungsbeispiel wird also hierfür rein beispielhaft die CIE-1976-Farbtafel gewählt.

Es wird also mithilfe obiger Gleichungen ein erster Farbort *(u'₁, v'₁)* der CIE-1976-Farbtafel berechnet, der die Farbe der Schwarzkörperstrahlung bei der Temperatur *T₁* beschreibt und analog ein zweiter Farbort *(u'₂*, *v'₂*) für die Temperatur *T₂*.

In einem weiteren Schritt wird dann der Farbabstand *d* zwischen dem ersten und dem zweiten Farbort berechnet. Da dieser Farbabstand *d* zumindest näherungsweise proportional zu der geometrischen Distanz zwischen diesen beiden Farborten in der Darstellung der CIE-1976-Farbtafel ist, kann dieser wie folgt aus *u'_{1,2}* und *v'_{1,2}* berechnet werden: $d = \sqrt{{\left({uʹ}_{1}-{uʹ}_{2}\right)}^{2} + {\left({vʹ}_{1}-{vʹ}_{2}\right)}^{2}}$

Die Koordinaten *u'* und *v'* können als Funktionen der Temperatur *T* ausgedrückt werden; auch die Funktion *v'*(*u'*) kann gebildet werden, die sich ergibt, wenn man für *T* eine Reihe von Farbtemperaturwerten vorgibt. Auf diese Weise erhält man den Plank'schen Kurvenzug, und zwar hier für die CIE-1976-Farbtafel. Für

Farbtemperaturen *T* im Bereich zwischen 1500 K und 10000 K ergibt sich auf diese Weise für *v'*(*u'*): $vʹ = 500 ⁢ {uʹ}^{5} - 875 ⁢ {uʹ}^{4} + 610 ⁢ {uʹ}^{3} - 212 , 5 ⁢ {uʹ}^{2} + 37 , 2 ⁢ uʹ - 2 , 27$

Im Weiteren wird von einem der beiden Farborte, also beispielsweise von dem zweiten Farbort (*u'₂*, *v'₂*) ausgegangen und ein dritter Farbort *(u'₃*, *v'₃)* berechnet, für den gilt, dass er von dem zweiten Farbort *(u'₂, v'₂)* den Farbabstand *d* aufweist und ebenfalls auf dem Planck'schen Kurvenzug liegt, sich jedoch in dem entsprechenden Farbtemperaturwert *T₃* von demjenigen Farbtemperaturwert *T₁* unterscheidet, der dem ersten Farbort *(u'₁, v'₁)* entspricht. Aufgrund des quadratischen Zusammenhangs findet sich im Allgemeinen ein derartiger Farbort auf dem Plank'schen Kurvenzug. Es wird also - anschaulich formuliert - in dem *u'*-*v'*-Diagramm der CIE-1976-Farbtafel um den zweiten Farbort (*u'₂*, *v'₂*), der ja auf dem Plank'schen Kurvenzug liegt, ein Kreis mit dem Farbabstand *d* geschlagen. Dieser Kreis schneidet den Planck'schen Kurvenzug im Allgemeinen einmal rechts und einmal links der Mitte, also des Farbortes *(u'₂, v'₂*), wobei ein Schnittpunkt durch den ersten Farbort *(u'₁*, *v'1*) gegeben ist und der zweite Schnittpunkt den neuen, gesuchten Farbort *(u'₃*, *v'₃*) darstellt.

Im Weiteren lässt sich dann, wiederum unter Nutzung der oben angegebenen Zusammenhänge von dem dritten Farbort (*u'₃*, *v'₃*) auf die dazugehörige Farbtemperatur schließen, die im Folgenden als *T₃* bezeichnet wird.

Der Farbtemperaturwert *T₃* kann somit als zu ermittelnder "Farbtemperatur-Sollwert" *TS* bezeichnet werden.

Auf diese Weise ist also eine Reihe von drei Farbtemperaturwerten *T₁, T₂, T₃* gebildet worden, für die gilt, dass sie derart drei Farben entsprechen, dass zwischen jeweils zwei auf dem Planck'schen Kurvenzug im *u'*-*v'*-Diagramm benachbarten Farben jeweils ein gleichgroßer Parbabstand *d* vorliegt.

Aus diesen drei Farbtemperaturwerten *T₁, T₂, T₃* werden dann in an sich bekannter Weise Steuersignale gebildet, die dazu dienen können, die Leuchte 9 derart anzusteuern, dass sie Licht mit den genannten Farbtemperaturwerten erzeugt.

In analoger Weise lässt sich auch eine Reihe von vier oder noch mehr Farbtemperaturwerten berechnen, so dass im Allgemeinen ein beliebiger Bereich bzw. ein beliebiges Intervall von Farbtemperaturen und dabei eine beliebig genaue Abstufung erzielt werden kann. Ein Beispiel einer derartigen Reihe von sieben Temperaturen *T₁, T₂, T₃* ... *T₇* ist die Farbtemperatur-Reihe: 2500 K, 2700 K, 3000 K, 3400 K, 4000 K, 4900 K, 6500 K.

Auf diese Weise wird also ermöglicht, eine stufenförmige Einstellbarkeit für eine entsprechende Leuchte vorzusehen, bei der sich beim Verstellen zwischen den einzelnen Stufen der Eindruck des Lichtes jeweils zumindest näherungsweise gleichförmig verändert. Insgesamt kann dadurch also im Vergleich zum Stand der Technik die Einstellbarkeit deutlich erleichtert und beschleunigt werden.

Es sei an dieser Stelle darauf hingewiesen, dass die oben dargestellten Zusammenhänge in der Praxis natürlich verkürzt werden können. Insbesondere kann also ein unmittelbarer Zusammenhang zwischen der Farbtemperatur *T* einerseits und den Koordinaten *u'* und *v'* andererseits angegeben werden. Die oben gewählte Darstellung wurde lediglich gewählt, um die Zusammenhänge besonders anschaulich zu machen.

Im Folgenden wird als Variante der Fall angeführt, in dem als Eingabegrößen 1 nur ein Farbtemperaturwert *T₁* und ein Farbabstandswert *d* gewählt werden.

Dem Temperaturwert *T₁* entspricht nach den oben dargestellten Zusammenhängen ein bestimmter erster Farbort (*u'₁*, *v'₁*). Beispielsweise ergibt sich für *T₁* = 2000 K der Farbort mit den Koordinaten *u'₁* = 0,3050 und *v'₁* = 0,3591. Unter Verwendung des fest vorgegebenen Farbabstandes *d* und mit Hilfe der Gleichungen (7) und (8) kann nun ein zweiter Farbort (*u'₂, v'₂*) berechnet werden, der den Farbabstand *d* zu dem ersten Farbort (*u'₁, v'₁*) aufweist. Für diesen zweiten Farbort (*u'₂, v'₂*) kann dann, wiederum gemäß den oben dargestellten Zusammenhängen, die dazu gehörige Farbtemperatur *T₂* berechnet werden.

Analog kann nun ein weiterer Farbtemperaturwert *T₃* ermittelt werden, dessen Abstand von *T₂* wiederum dem Farbabstand *d* entspricht, u.s.w. Durch wiederholte Anwendung dieser Rechenschritte kann also wiederum eine Sequenz von *n* Farborten *(u'₁*, *v'1)*, *(u'₂, v'₂*), ... *(u'ₙ, v*'*ₙ)* ermittelt werden, für die gilt, dass der wahrgenommene Farbunterschied, also der Farbabstand *d* zwischen zwei aufeinander folgenden bzw. benachbarten Farborten jeweils gleich groß ist, und zwar dem Wert *d* entspricht.

Da die Koordinaten *u'* und *v'* wie dargelegt Funktionen der Farbtemperatur *T* sind, kann dieser Sequenz eine Reihe von Farbtemperaturwerten *T₁, T₂,* ... *Tₙ* zugeordnet werden, für die also gilt, dass deren entsprechende Farben jeweils einen gleich großen Farbabstand *d* aufweisen

Mit der Erfindung gemäß dem oben dargestellten ersten Ausführungsbeispiel wird ermöglicht, für eine Leuchte, mit der sich Licht unterschiedlicher Farbtemperaturen erzeugen lässt, eine stufenförmige Einstellbarkeit vorzusehen, und zwar derart, dass sich bei einem Verstellen zwischen den einzelnen Stufen der Eindruck, den das Licht einem Beobachter vermittelt, jeweils zumindest näherungsweise gleichförmig, also proportional zu den Stufen, verändert. Insgesamt kann dadurch also im Vergleich zum Stand der Technik die Einstellbarkeit deutlich erleichtert und beschleunigt, also komfortabler gestaltet werden.

Das zweite Ausführungsbeispiel der vorliegenden Erfindung betrifft die Ansteuerung einer Leuchte 9, die Licht in unterschiedlichen Farben abstrahlen kann. Im Folgenden wird dabei lediglich auf die Unterschiede gegenüber dem oben dargestellten ersten Ausführungsbeispiel eingegangen. Das Beleuchtungssystem, mit dem ein Verfahren gemäß dem zweiten Ausführungsbeispiel durchgeführt werden kann, entspricht dabei - sofern im Folgenden nicht anders angegeben - dem in Fig. 1 dargestellten System, wobei die drei Leuchtmittel 6, 7, 8 Licht in drei unterschiedlichen Farben erzeugen können. Wie eingangs bereits festgestellt, kann in diesem Fall mit der Leuchte 9 Licht mit einer Farbe erzeugt werden, die in einem entsprechenden Koordinatensystem, insbesondere Farbdiagramm, innerhalb eines Dreiecks durch einen Farbort gekennzeichnet bzw. repräsentiert ist, wobei das Dreieck durch diejenigen drei Farborte aufgespannt wird, die den Farben der drei Leuchtmitteln 6, 7, 8 entsprechen. Mit Hilfe des Steuergerätes 2 können also Steuersignale erzeugt werden, mit denen die Leuchte 9 derart angesteuert werden kann, dass sie Licht einer bestimmten Farbe erzeugt, die durch einen bestimmten Farbort in einem Farbdiagramm gekennzeichnet werden kann.

Weiterhin im Unterschied zum ersten Ausführungsbeispiel kann es sich bei den Eingabegrößen 1 nunmehr insbesondere um Farborte *F₁*, *F₂* und/oder einen Farbabstand *d* handeln. Die Steuervorrichtung umfasst eine Berechnungseinheit, mit der eine Reihe von wenigstens drei Farborten *F₁, F₂, F₃* berechnet werden kann. Weiterhin ist die Berechnungseinheit dazu ausgelegt, als Ausgabegrößen Steuersignale zu ermitteln, die dazu geeignet sind, wenigstens eine Leuchte 9 derart anzusteuern, dass sie Licht in drei unterschiedlichen Farben erzeugt, die den drei unterschiedlichen Farborten *F₁*, *F₂*, *F₃* entsprechen.

Ausgangspunkt für dieses zweite Ausführungsbeispiel ist eine grundsätzlich frei wählbare Farbveränderungskurve *K1* zwischen zwei Farborten *F_{A}* und *F_{E}*. Dies ist in Fig. 4 schematisch eingezeichnet, in der, ebenso wie in Fig. 3, eine vereinfachte Darstellung der CIE-1976-Farbtafel skizziert ist. Die beiden Farborte *F_{A}* und *F_{E}* befinden sich innerhalb eines Farbdreiecks *D*, das als Eckpunkte drei Farborte hat, welche den drei Farben der drei Leuchtmittel 6, 7, 8 entsprechen. Es sei darauf hingewiesen, dass in der Darstellung der Fig. 4 diese drei Eckpunkte lediglich prinzipiell skizziert sind und nicht notwendigerweise Farborten entsprechen, für deren korrespondierende Farben jeweils tatsächlich ein entsprechendes Leuchtmittel existiert.

Die Farbveränderungskurve *K1* ist gemäß diesem Ausführungsbeispiel als eine Gerade gewählt. Daher lässt sich je nach Lage der Farborte *F_{A}* und *F_{E}* die Farbveränderungskurve *K1* in jedem Fall entweder als *v*' in Abhängigkeit von *u'* und/oder als *u'* in Abhängigkeit von *v*' im mathematischen Sinne angeben. Die entsprechende mathematische Funktion erlaubt dann eine eindeutige Beschreibung sämtlicher Farborte, die auf *K1* liegen.

Es werden nun als Ausgangspunkt zwei Farborte *F₁* und *F₂* auf der Farbveränderungskurve *K1* gewählt, die zwei (empfindungsgemäß) verschiedene

Farben kennzeichnen. Beispielsweise kann hierbei *F_{A}* oder *F_{E}* als *F_{I}* gewählt werden. Unter Berücksichtigung der beiden folgenden Bedingungen wird dann ein - allgemein formuliert "weiterer" Farbort *Fₓ -* hier also "dritter" Farbort *F₃* ermittelt. Die erste Bedingung lautet, dass der dritte Farbort *F₃* auf der Farbveränderungskurve *K1* liegt. Die zweite Bedingung lautet, dass der Farbabstand *d* zwischen *F₁* und *F₂* gleich dem Farbabstand zwischen *F₂* und *F₃* ist. Auf diese Weise wird also eine Reihe von drei Farborten festgelegt, für deren drei korrespondierende Farben gilt, dass zwischen jeweils zwei gemäß der Farbveränderungskurve *K1* benachbarten Farben jeweils zumindest näherungsweise ein gleich großer Farbabstand *d* vorliegt.

Rein beispielhaft ist in Fig. 4 ein Fall eingezeichnet, in dem fünf Farborte *F₁* bis *F₅* mit jeweils gleichem Farbabstand *d* als Reihe von Farborten gebildet ist. Allgemein mathematisch formuliert kann also eine Reihe (F;) von i Farborten mit *i* ∈ N gebildet werden.

Analog der im ersten Ausführungsbeispiel genannten zweiten Variante lässt sich diese Reihe von Farborten wiederum auf Grundlage (nur) eines vorgegebenen Farbortes (beispielsweise *F₁*) und eines vorgegebenen Farbabstandes *d* festlegen.

Die Farbveränderungskurve kann grundsätzlich jede beliebige Form annehmen. Es kann also insbesondere auch eine Linie gewählt werden, die wenigstens einen gekrümmten oder "geknickten". Abschnitt aufweist. Für die Berechnung gilt, dass sich auch in diesem Fall je nach Lage der Farborte *F_{A}* und *F_{E}* die Farbveränderungskurve in jedem Fall mit ausreichender Genauigkeit im mathematischen Sinne durch eine Funktion *v'(u')* bzw. *u'(v')*, oder erforderlichenfalls durch eine aus den beiden letztgenannten Funktionen abschnittsweise zusammengesetzte Funktion beschreiben lässt.

Gemäß einem anderen Beispiel umfasst die Farbveränderungskurve zwei jeweils geradlinige Abschnitte, die einen von Null verschiedenen Winkel einschließen und die an jeweils einem Ende miteinander verbunden sind. Die Verbindungsstelle liegt dabei im Weißpunkt oder im "Weißbereich" (wie weiter oben festgelegt). Die jeweils anderen Endpunkte der beiden Abschnitte, also unter Verwendung obiger Terminologie die Endpunkte *F_{A}* und *F_{E}*, liegen an zwei Farborten, die jeweils eine bestimmte Farbe kennzeichnen. Damit ist es möglich eine entsprechende Leuchte derart anzusteuern, dass - ausgehend von Licht einer bestimmten Farbe, die Farbe in gleichmäßigen Schritten soweit verändert wird, dass ein "weißes" Licht entsteht und im Weiteren Verlauf dieses weiße Licht in wiederum gleichmäßigen Abständen in Licht einer zweiten Farbe verändert wird.

Gemäß einem dritten Ausführungsbeispiel ist vorgesehen, dass als Farbveränderungskurve wiederum eine Gerade gewählt wird, die jedoch zwei Farborte verbindet, deren korrespondierende Farben durch Licht jeweils eines Leuchtmittels gebildet werden können. In der Darstellung der Fig. 5 sind diese beiden Farborte als *FL₁* und *FL₂* bezeichnet und die entsprechende Farbveränderungskurve als *K2*. Im Weiteren entspricht das Berechnungsverfahren wieder dem letztgenannten Ausführungsbeispiel. Zu bemerken ist, dass in diesem Fall eine Leuchte 9 vorgesehen werden kann, die lediglich zwei Leuchtmittel aufweist, die in Farben leuchten können, die den Farborten *FL₁* und *FL₂* entsprechen. Im genannten Beispiel der Farbveränderungskurve *K2* kann es sich beispielsweise bei dem ersten Leuchtmittel um eine LED handeln, die Licht der Wellenlänge 480 nm abstrahlt, und bei dem zweiten Leuchtmittel um eine LED, die Licht der Wellenlänge 600 nm abstrahlt.

Für alle oben angegebenen Ausführungsbeispiele besteht eine bevorzugte Möglichkeit mit Blick auf die zeitliche Steuerung der Leuchte 9 darin, dass die Farborte *F₁,F₂, F₃ ...* der Reihe 〈*Fᵢ*〉 in zumindest näherungsweise gleichen zeitlichen Abständen durchlaufen werden. Hierdurch kann erreicht werden, dass mit nur einer Bedienungsbewegung zur Bedienung des Steuergerätes die entsprechende Licht-Reihe erzeugt bzw. durchlaufen wird. Es erübrigt sich in diesem Fall, jeden einzelnen Farbschritt individuell zu initiieren. Dies macht somit die Ansteuerung noch komfortabler. Vorteilhaft ist es weiterhin in diesem Fall, wenn das Steuergerät derart ausgelegt ist, dass außerdem der zeitliche Abstand zwischen den einzelnen Farbstufen vorgegeben werden kann.

Mit der Erfindung wird ermöglicht, für eine Leuchte, mit der sich Licht unterschiedlicher Farben oder Farbtemperaturen erzeugen lässt, eine stufenförmige Einstellbarkeit vorzusehen, und zwar derart, dass sich bei einem Verstellen zwischen den einzelnen Stufen der Eindruck, den das Licht einem Beobachter vermittelt, jeweils zumindest näherungsweise gleichförmig, also proportional zu den Stufen, verändert. Insgesamt kann dadurch also im Vergleich zum Stand der Technik die Einstellbarkeit deutlich erleichtert und beschleunigt, also komfortabler gestaltet werden.

## Patentansprüche

1. Steuervorrichtung zum Bereitstellen von Steuersignalen für eine Leuchte (9), die Licht in unterschiedlichen Farben abstrahlen kann,
umfassend:
a) eine Eingabeeinheit zur Eingabe von Eingabegrößen (1), wobei die Eingabegrößen (1) entweder zwei voneinander unterschiedliche Farborte (*F₁, F₂*) oder ein Farbort (*F₁*) und ein Farbabstand (*d*) sind,
b) eine Berechnungseinheit
- zur Ermittlung einer Reihe von wenigstens drei Farborten (*F₁, F₂, F₃*), die drei unterschiedliche Farben kennzeichnen, in Abhängigkeit von den Eingabegrößen (1), wobei die Farborte (*F₁, F₂, F₃*) derart gewählt sind, dass sie in einem letztere repräsentierenden gleichabständigen Koordinatensystem zumindest näherungsweise auf einer vorgegebenen Farbveränderungskurve (*K1, K2*) liegen, und dass zwischen jeweils zwei gemäß der Farbveränderungskurve (*K1*, *K2*) benachbarten Farben jeweils zumindest näherungsweise gleich große Farbabstände (*d*) vorliegen, und
- zur Ermittlung von Steuersignalen für die Leuchte (9), mit deren Hilfe die Leuchte (9) zur Abstrahlung von Licht in den wenigstens drei Farben veranlasst werden kann, sowie
c) eine Übermittlungseinheit (4, 5) zur Übermittlung der Steuersignale an die Leuchte (9).

2. Beleuchtungssystem, aufweisend
- eine Steuervorrichtung nach Anspruch 1 und
- eine Leuchte (9), die Licht in unterschiedlichen Farben abstrahlen kann, wobei die Steuervorrichtung mit der Leuchte (9) verbunden ist.

3. Verfahren zum Bereitstellen von Steuersignalen für eine Leuchte (9), die Licht in unterschiedlichen Farben abstrahlen kann,
aufweisend folgende Schritte:
a1) Eingabe von Eingabegrößen (1) in eine Eingabeeinheit einer Steuervorrichtung nach Anspruch 1, wobei die Eingabegrößen (1) zwei voneinander unterschiedliche Farborte (*F₁, F₂*) sind, und wobei der erste Farbort (*F₁*) eine erste Farbe kennzeichnet und der zweite Farbort (*F₂*) eine zweite Farbe kennzeichnet, die sich von der ersten Farbe unterscheidet,
a2) in Abhängigkeit des ersten Farborts (*F₁*) und des zweiten Farborts (*F₂*) wird - unter Berücksichtigung der beiden folgenden Bedingungen i) und ii) - ein zu ermittelnder Farbort (*F_{X}*), der eine weitere Farbe kennzeichnet, ermittelt:
i) der zu ermittelnde Farbort (*F_{X}*) liegt in einem die Farborte (*F₁*, *F₂*, *F_{X}*) repräsentierenden gleichabständigen Koordinatensystem gemeinsam mit dem ersten und dem zweiten Farbort (*F₁, F₂*) zumindest näherungsweise auf einer vorgegebenen Farbveränderungskurve (*K1*), und
ii) der Farbabstand (*d*) zwischen der ersten und der zweiten Farbe oder ein ganzzahliges Vielfaches dieses Farbabstandes (*d*) ist zumindest näherungsweise gleich dem Farbabstand zwischen der ersten und der weiteren Farbe oder zwischen der zweiten und der weiteren Farbe, und
b) auf Basis des ermittelten Farborts (*F_{X}*) wird ein Steuersignal erzeugt, welches die Leuchte (9) dazu veranlasst, Licht in der dem ermittelten Farbort (*F_{X}*) entsprechenden weiteren Farbe abzustrahlen.

4. Verfahren zum Bereitstellen von Steuersignalen für eine Leuchte (9), die Licht in unterschiedlichen Farben abstrahlen kann,
aufweisend folgende Schritte:
a1) Eingabe von Eingabegrößen (1) in eine Eingabeeinheit einer Steuervorrichtung nach Anspruch 1, wobei die Eingabegrößen (1) ein Farbort (*F₁*) und ein Farbabstand (*d*) sind, und wobei dieser Farbort (*F₁*) eine erste Farbe kennzeichnet,
a2) in Abhängigkeit des Farborts (*F₁*) und des Farbabstandes (*d*) wird - unter Berücksichtigung der beiden folgenden Bedingungen i) und ii) - ein zu ermittelnder Farbort (*F_{X}*), der eine weitere Farbe kennzeichnet, ermittelt:
i) der zu ermittelnde Farbort (*F_{X}*) liegt in einem die Farborte (*F₁*, *F_{X}*) repräsentierenden gleichabständigen Koordinatensystem gemeinsam mit dem vorgegebenen Farbort (*F₁*) zumindest näherungsweise auf einer vorgegebenen Farbveränderungskurve (*K1*), und
ii) der Farbabstand zwischen der ersten und der weiteren Farbe ist zumindest näherungsweise gleich dem vorgegebenen Farbabstand (d) oder einem ganzzahligen Vielfachen davon, und
b) auf Basis des ermittelten Farborts (*F_{X}*) wird ein Steuersignal erzeugt, welches die Leuchte (9) dazu veranlasst, Licht in der dem ermittelten Farbort (*F_{X}*) entsprechenden weiteren Farbe abzustrahlen.

5. Verfahren nach Anspruch 3 oder 4,
wobei es sich bei der vorgegebenen Farbveränderungskurve um den Planck'schen Kurvenzug handelt.

6. Verfahren nach einem der Ansprüche 3 bis 5,
wobei die Leuchte (9) drei Leuchtmittel (6, 7, 8), vorzugsweise LEDs oder Leuchtstofflampen umfasst, die in unterschiedlichen Farben leuchten können.

7. Verfahren nach Anspruch 3 oder 4,
wobei es sich bei der vorgegebenen Farbveränderungskurve (*K2*) um eine Gerade handelt.

8. Verfahren nach Anspruch 7,
wobei die Leuchte (9) wenigstens zwei Leuchtmittel, vorzugsweise LEDs oder Leuchtstofflampen umfasst, die in unterschiedlichen Farben leuchten können.

9. Verfahren nach einem der Ansprüche 3 bis 8,
wobei in einem Schritt eine Reihe von wenigstens drei Farborten (*F₁*, *F₂*, *F₃*) festgelegt wird, für deren drei korrespondierende Farben gilt, dass zwischen jeweils zwei gemäß der Farbveränderungskurve benachbarten Farben jeweils zumindest näherungsweise ein gleich großer Farbabstand (*d*) vorliegt.

10. Verfahren nach Anspruch 9,
wobei eine zeitliche Steuerung der Leuchte (9) so vorgenommen wird, dass die zumindest näherungsweise gleich großen Farbabstände (*d*) in im Wesentlichen gleichen zeitlichen Abständen durchlaufen werden.

11. Verfahren nach einem der Ansprüche 3 bis 10,
wobei als Koordinatensystem ein Koordinatensystem gewählt ist, in dem ein geometrischer Abstand zwischen zwei Farborten zumindest näherungsweise ein Maß für einen bestimmten Farbabstand (*d*) darstellt.

12. Verfahren nach einem der Ansprüche 3 bis 11,
wobei als Koordinatensystem die Darstellung der CIE-1976-Farbtafel gewählt ist.

13. Steuervorrichtung zum Bereitstellen von Steuersignalen für eine Leuchte (9), mit der Licht unterschiedlicher Farbtemperatur erzeugt werden kann,
umfassend:
a) eine Eingabeeinheit zur Eingabe von Eingabegrößen (1),
wobei die Eingabegrößen entweder zwei voneinander unterschiedliche Farbtemperaturwerte (*T₁, T₂*) sind oder ein Farbtemperaturwert (*T₁*) und ein Farbabstandswert (*d*),
b) eine Berechnungseinheit
zur Ermittlung einer Reihe von wenigstens drei Farbtemperaturwerten (*T₁, T₂, T₃*) in Abhängigkeit von den Eingabegrößen (1), wobei die Farbtemperaturwerte (*T₁, T₂, T₃*) derart gewählt sind, dass sie derart drei Farben entsprechen, dass zwischen jeweils zwei benachbarten Farben jeweils zumindest näherungsweise gleich große Farbabstände (*d*) vorliegen, und
zur Ermittlung von Steuersignalen für die Leuchte (9), mit deren Hilfe die Leuchte (9) zur Abstrahlung von Licht mit den wenigstens drei Farbtemperaturwerten veranlasst werden kann, sowie
c) eine Übermittlungseinheit (4, 5) zur Übermittlung der Steuersignale an die Leuchte (9).

14. Beleuchtungssystem, aufweisend
- eine Steuervorrichtung nach Anspruch 13 und
- eine Leuchte (9), mit der Licht unterschiedlicher Farbtemperatur erzeugt werden kann,
wobei die Steuervorrichtung mit der Leuchte (9) verbunden ist.

15. Verfahren zum Bereitstellen von Steuersignalen für eine Leuchte (9), mit der Licht unterschiedlicher Farbtemperatur erzeugt werden kann, aufweisend folgende Schritte:
a1) Eingabe von Eingabegrößen (1) in eine Eingabeeinheit einer Steuervorrichtung nach Anspruch 13, wobei die Eingabegrößen (1) zwei voneinander unterschiedliche Farbtemperaturwerte (*T₁, T₂*) sind und wobei der erste Farbtemperaturwert (T₁) einer ersten Farbe entspricht und der zweite Farbtemperaturwert (T₂) einer zweiten Farbe entspricht, die sich von der ersten Farbe unterscheidet, und
a2) Ermittlung eines Farbtemperatur-Sollwertes (*TS*), der einer weiteren Farbe entspricht, in Abhängigkeit von den zwei Farbtemperaturwerten (*T₁, T₂*), wobei der Farbtemperatur-Sollwert (*TS*) derart gewählt wird, dass der Farbabstand (*d*) zwischen der ersten und der zweiten Farbe oder ein ganzzahliges Vielfaches dieses Farbabstandes (*d*) zumindest näherungsweise gleich dem Farbabstand zwischen der ersten und der weiteren oder zwischen der zweiten und der weiteren Farbe ist, und
b) auf Basis des ermittelten Farbtemperatur-Sollwerts (*TS*) wird ein Steuersignal erzeugt, welches die Leuchte (9) dazu veranlasst, Licht in der dem ermittelten Farbtemperatur-Sollwert (*TS*) entsprechenden weiteren Farbe abzustrahlen.

16. Verfahren zum Bereitstellen von Steuersignalen für eine Leuchte (9), mit der Licht unterschiedlicher Farbtemperatur erzeugt werden kann,
aufweisend folgende Schritte:
a1) Eingabe von Eingabegrößen (1) in eine Eingabeeinheit einer Steuervorrichtung nach Anspruch 13, wobei die Eingabegrößen (1) ein Farbtemperaturwert (*T₁*) und ein Farbabstand (*d*) sind und wobei der Farbtemperaturwert (T₁) einer ersten Farbe entspricht, und
a2) Ermittlung eines Farbtemperatur-Sollwertes (*TS*), der einer weiteren Farbe entspricht, in Abhängigkeit von dem Farbtemperaturwert (*T₁*) und dem Farbabstand (*d*),
wobei der Farbtemperatur-Sollwert (*TS*) derart gewählt wird, dass der Farbabstand (*d*) zwischen der ersten Farbe und der weiteren Farbe zumindest näherungsweise gleich dem vorgegebenen Farbabstand (*d*) oder einem ganzzahligen Vielfachen des vorgegebenen Farbabstands (*d*) ist, und
b) auf Basis des ermittelten Farbtemperatur-Sollwerts (TS) wird ein Steuersignal erzeugt, welches die Leuchte (9) dazu veranlasst, Licht in der dem ermittelten Farbtemperatur-Sollwert (TS) entsprechenden weiteren Farbe abzustrahlen.

17. Verfahren nach Anspruch 15 oder 16,
wobei die Leuchte drei Leuchtmittel (6, 7, 8) umfasst, die in unterschiedlichen Farben leuchten können.

18. Verfahren nach Anspruch 17,
wobei die drei Leuchtmittel (6, 7, 8) LEDs oder Leuchtstofflampen sind.

19. Verfahren nach einem der Ansprüche 15 bis 18,
wobei in einem weiteren Schritt eine Reihe von wenigstens drei Farbtemperaturwerten (*T₁, T₂, T₃*) festgelegt wird, für deren drei korrespondierende Farben gilt, dass zwischen jeweils zwei benachbarten Farben jeweils zumindest näherungsweise ein gleich großer Farbabstand (*d*) vorliegt.

20. Verfahren nach einem der Ansprüche 15 bis 19,
wobei zur Bestimmung des Zusammenhangs zwischen zwei Farbtemperaturwerten (*T₁, T₂*) und dem Farbabstand (*d*) zwischen den beiden Farben, die den beiden Farbtemperaturwerten (*T₁, T₂*) entsprechen, unter Zuhilfenahme des Planck'schen Strahlungsgesetzes und der Empfindlichkeiten des menschlichen Auges für rotes, grünes und blaues Licht *(x̅, y̅, z̅)* ein Koordinatensystem genutzt wird, in dem ein geometrischer Abstand zwischen zwei Farborten zumindest näherungsweise ein Maß für einen bestimmten Farbabstand (*d*) darstellt.

21. Verfahren nach Anspruch 20,
wobei als Koordinatensystem die Darstellung der CIE-1976-Farbtafel gewählt wird.

## Claims

1. A control device to provide control signals for a luminaire (9) which can radiate light in different colours,
comprising:
a) an input unit for the input of input quantities (1),
wherein the input quantities (1) are either two colour locations (*F₁, F₂*) which differ from each other or one colour location (*F₁*) and one colour distance (*d*),
b) a computation unit
- for determining a series of at least three colour locations (*F₁, F₂, F₃*), which identify three different colours, depending on the input quantities (1), the colour locations (*F₁, F₂, F₃*) being chosen so that in an equidistant co-ordinate system which represents the latter they lie at least approximately on a specified colour change curve (*K1, K2*), and that between any two colours which are adjacent according to the colour change curve (*K1*, *K2*), at least approximately equally great colour distances (*d*) are present, and
- for determining, for the luminaire (9), control signals using which the luminaire (9) can be caused to radiate light in the at least three colours, and also
c) a transmission unit (4, 5) for transmitting the control signals to the luminaire (9).

2. A lighting system, having
- a control device according to claim 1, and
- a luminaire (9) which can radiate light in different colours,
wherein the control device is connected to the luminaire (9).

3. A method of providing control signals for a luminaire (9) which can radiate light in different colours,
having the following steps:
a1) input of input quantities (1) into an input unit of a control device according to claim 1, wherein the input quantities (1) are two colour locations (*F₁*, *F₂*) which differ from each other, and wherein the first colour location (*F₁*) identifies a first colour, and the second colour location (*F₂*) identifies a second colour which differs from the first colour,
a2) depending on the first colour location (*F₁*) and the second colour location (*F₂*) - subject to the two conditions i) and ii) below - a colour location (*F_{X}*) which is to be determined and identifies a further colour is determined:
i) the colour location (*F_{X}*) to be determined, in an equidistant co-ordinate system which represents the colour locations (*F₁*, *F₂, F_{X}*), together with the first and the second colour location (*F₁, F₂*), lies at least approximately on a specified colour change curve (*K1*), and
ii) the colour distance (*d*) between the first and the second colour, or an integer multiple of this colour distance (*d*), at least approximately equals the colour distance between the first and the further colour or between the second and the further colour, and
b) on the basis of the determined colour location (*F_{X}*), a control signal which causes the luminaire (9) to radiate light in the further colour corresponding to the determined colour location (*F_{X}*) is generated.

4. A method of providing control signals for a luminaire (9) which can radiate light in different colours,
having the following steps:
a1) input of input quantities (1) into an input unit of a control device according to claim 1, wherein the input quantities (1) are one colour location (*F₁*) and one colour distance (*d*), and wherein this colour location (*F₁*) identifies a first colour,
a2) depending on the colour location (*F₁*) and the colour distance (*d*) - subject to the two conditions i) and ii) below - a colour location (*F_{X}*) which is to be determined and identifies a further colour is determined:
i) the colour location (*F_{X}*) to be determined, in an equidistant co-ordinate system which represents the colour locations (*F₁, F_{X}*), together with the specified colour location (*F₁*), lies at least approximately on a specified colour change curve (*K1*), and
ii) the colour distance between the first and the further colour at least approximately equals the specified colour distance (*d*) or an integer multiple of it, and
b) on the basis of the determined colour location (*F_{X}*), a control signal which causes the luminaire (9) to radiate light in the further colour corresponding to the determined colour location (*F_{X}*) is generated.

5. A method according to claim 3 or 4,
wherein the specified colour change curve is the Planckian locus.

6. A method according to one of claims 3 to 5,
wherein the luminaire (9) comprises three lighting means (6, 7, 8), preferably LEDs or fluorescent lamps, which can emit light of different colours.

7. A method according to claim 3 or 4,
wherein the specified colour change curve (*K2*) is a straight line.

8. A method according to claim 7,
wherein the luminaire (9) comprises at least two lighting means, preferably LEDs or fluorescent lamps, which can emit light of different colours.

9. A method according to one of claims 3 to 8,
wherein in a step, a series of at least three colour locations (*F₁, F₂, F₃*) is defined in such a way that, for their three corresponding colours, between any two colours which are adjacent according to the colour change curve, at least approximately an equally great colour distance (*d*) is present.

10. A method according to claim 9,
wherein the luminaire (9) is controlled temporally so that the at least approximately equally great colour distances (d) are passed through at substantially equal time intervals.

11. A method according to one of claims 3 to 10, wherein, as the co-ordinate system, a co-ordinate system is chosen in which a geometrical distance between two colour locations at least approximately represents a measure of a certain colour distance (*d*).

12. A method according to one of claims 3 to 11,
wherein the representation of the CIE 1976 colour table is chosen as the co-ordinate system.

13. A control device to provide control signals for a luminaire (9) with which light of different colour temperature can be generated,
comprising:
a) an input unit for the input of input quantities (1),
wherein the input quantities (1) are either two colour temperature values (*T₁, T₂*) which differ from each other or one colour temperature value (*T₁*) and one colour distance value (*d*),
b) a computation unit
for determining a series of at least three colour temperature values (*T₁, T₂, T₃*), depending on the input quantities (1), the colour temperature values (*T₁, T₂, T₃*) being chosen so that they correspond to three colours in such a way that between any two adjacent colours, at least approximately equally great colour distances (d) are present, and for determining, for the luminaire (9), control signals using which the luminaire (9) can be caused to radiate light with the at least three colour temperature values, and
c) a transmission unit (4, 5) for transmitting the control signals to the luminaire (9).

14. A lighting system, having
- a control device according to claim 13, and
- a luminaire (9) with which light of different colour temperature can be generated,
wherein the control device is connected to the luminaire (9).

15. A method of providing control signals for a luminaire (9) with which light of different colour temperature can be generated,
having the following steps:
a1) input of input quantities (1) into an input unit of a control device according to claim 13, wherein the input quantities (1) are two colour temperature values (*T₁, T₂*) which differ from each other, and wherein the first colour temperature value (*T₁*) corresponds to a first colour, and the second colour temperature value (*T₂*) corresponds to a second colour which differs from the first colour, and
a2) determination of a colour temperature setpoint value (*TS*) which corresponds to a further colour, depending on the two colour temperature values (*T₁, T₂*), wherein the colour temperature setpoint value *(TS)* is chosen so that the colour distance (*d*) between the first and the second colour, or an integer multiple of this colour distance (*d*) at least approximately equals the colour distance between the first and the further or between the second and the further colour, and
b) on the basis of the determined colour temperature setpoint value (*TS*) a control signal which causes the luminaire (9) to radiate light in the further colour corresponding to the determined colour temperature setpoint value (*TS*) is generated.

16. A method of providing control signals for a luminaire (9) with which light of different colour temperature can be generated,
having the following steps:
a1) input of input quantities (1) into an input unit of a control device according to claim 13, wherein the input quantities (1) are one colour temperature value (*T₁*) and one colour distance (*d*), and wherein the colour temperature value (*T₁*) corresponds to a first colour, and
a2) determination of a colour temperature setpoint value (*TS*) which corresponds to a further colour,
depending on the colour temperature value (*T₁*) and the colour distance (*d*), wherein the colour temperature setpoint value (*TS*) is chosen so that the colour distance (*d*) between the first colour and the further colour at least approximately equals the specified colour distance (*d*) or an integer multiple of the specified colour distance (*d*), and
b) on the basis of the determined colour temperature setpoint value (*TS*) a control signal which causes the luminaire (9) to radiate light in the further colour corresponding to the determined colour temperature setpoint value *(TS)* is generated.

17. A method according to claim 15 or 16,
wherein the luminaire comprises three lighting means (6, 7, 8), which can emit light of different colours.

18. A method according to claim 17,
wherein the three lighting means (6, 7, 8) are LEDs or fluorescent lamps.

19. A method according to one of claims 15 to 18, wherein, in a further step, a series of at least three colour temperature values (*T₁, T₂, T₃*) is defined in such a way that, for their three corresponding colours, between any two adjacent colours at least approximately an equally great colour distance (*d*) is present.

20. A method according to one of claims 15 to 19,
wherein to determine the relationship between two colour temperature values (*T₁, T₂*) and the colour distance (*d*) between the two colours corresponding to the two colour temperature values (*T₁, T₂*), with the aid of Planck's radiation law and the sensitivities of the human eye to red, green and blue light (*x̅*,*y̅*,*z̅*), a co-ordinate system in which a geometrical distance between two colour locations at least approximately represents a measure of a certain colour distance (*d*) is used.

21. A method according to claim 20,
wherein the representation of the CIE 1976 colour table is chosen as the co-ordinate system.

## Revendications

1. Dispositif de commande pour la mise à disposition de signaux de commande pour une lampe (9), laquelle peut émettre de la lumière de différentes couleurs, comprenant :
a) une unité de saisie pour la saisie de grandeurs d'entrée (1),
les grandeurs d'entrée (1) étant soit deux localisations chromatiques (F₁, F₂) différentes l'une de l'autre, soit une localisation chromatique (F₁) et un écart chromatique (d),
b) une unité de calcul
- pour déterminer une série d'au moins trois localisations chromatiques (F₁, F₂, F₃) qui caractérisent trois couleurs différentes en fonction des grandeurs d'entrée (1), les localisations chromatiques (F₁, F₂, F₃) étant choisies de manière à ce que, dans un système de coordonnées représentant ces dernières avec équidistance, elles se situent au moins approximativement sur une courbe de variation chromatique (K1, K2) prédéterminée et à ce que, entre respectivement deux couleurs voisines selon la courbe de variation chromatique (K1, K2), il y a respectivement des écarts chromatiques (d) au moins approximativement d'une même importance, et
- pour déterminer des signaux de commande pour la lampe (9), à l'aide desquels il est possible de faire en sorte que la lampe (9) émette de la lumière au moins dans les trois couleurs, ainsi que
c) une unité de transmission (4, 5) pour la transmission des signaux de commande à la lampe (9).

2. Système d'éclairage, présentant
- un dispositif de commande selon la revendication 1 et
- une lampe (9), laquelle peut émettre de la lumière de différentes couleurs, le dispositif de commande étant en liaison avec la lampe (9).

3. Procédé pour la mise à disposition de signaux de commande pour une lampe (9), laquelle peut émettre de la lumière de différentes couleurs,
présentant les étapes suivantes :
a1) saisie de grandeurs d'entrée (1) dans une unité de saisie d'un dispositif de commande selon la revendication 1, les grandeurs d'entrée (1) étant deux localisations chromatiques (F₁, F₂) différentes l'une de l'autre, et la première localisation chromatique (F₁) caractérisant une première couleur et la deuxième localisation chromatique (F₂) caractérisant une deuxième couleur, laquelle diffère de la première couleur,
a2) détermination, en fonction de la première localisation chromatique (F₁) et de la deuxième localisation chromatique (F₂) - en tenant compte des deux conditions suivantes i) et ii) - d'une localisation chromatique (F_{X}) à déterminer, laquelle caractérise une autre couleur :
i) la localisation chromatique à déterminer (Fₓ) se situe dans un système de coordonnées représentant les localisations chromatiques (F₁, F₂, F₃) avec équidistance, ensemble avec la première et la deuxième localisation chromatique (F₁, F₂), au moins approximativement sur une courbe de variation chromatique (K1) prédéterminée, et
ii) l'écart chromatique (d) entre la première et la deuxième couleur, ou un multiple entier de cet écart de couleur (d), est au moins approximativement égal à l'écart chromatique entre la première couleur et l'autre couleur ou entre la deuxième couleur et l'autre couleur, et
b) sur la base de la localisation chromatique (Fₓ) déterminée, génération d'un signal de commande, lequel fait en sorte que la lampe (9) émette de la lumière de l'autre couleur correspondant à la localisation chromatique (Fₓ) déterminée.

4. Procédé pour la mise à disposition de signaux de commande pour une lampe (9), laquelle peut émettre de la lumière de différentes couleurs, présentant les étapes suivantes :
a1) saisie de grandeurs d'entrée (1) dans une unité de saisie d'un dispositif de commande selon la revendication 1, les grandeurs d'entrée (1) étant une localisation chromatique (F₁) et un écart chromatique (d), et cette localisation chromatique (F₁) caractérisant une première couleur,
a2) en fonction de la localisation chromatique (F₁) et de l'écart chromatique (d), détermination - en tenant compte des deux conditions i) et ii) suivantes - d'une localisation chromatique (Fₓ) à déterminer, laquelle caractérise une autre couleur :
i) la localisation chromatique (Fₓ) à déterminer se situe dans un système de coordonnées représentant les localisations chromatiques (F₁, F_{X}) avec équidistance, ensemble avec la localisation chromatique (F₁) prédéterminé, au moins approximativement sur une courbe de variation chromatique (K1) prédéterminé, et
ii) l'écart chromatique entre la première couleur et l'autre couleur est au moins approximativement égal à l'écart chromatique (d) ou à un multiple entier de celui-ci, et
b) sur la base de la localisation chromatique (Fₓ) déterminée, génération d'un signal de commande, lequel fait en sorte que la lampe (9) émette de la lumière de l'autre couleur correspondant à la localisation chromatique (Fₓ) déterminée.

5. Procédé selon la revendication 3 ou 4,
la courbe de variation chromatique prescrite étant le tracé de Planck.

6. Procédé selon l'une des revendications 3 à 5,
la lampe (9) comprenant trois moyens d'éclairage (6, 7, 8), de préférence des DEL ou des lampes fluorescentes, lesquelles peuvent rayonner avec différentes couleurs.

7. Procédé selon la revendication 3 ou 4,
la courbe de variation chromatique (K2) prédéterminé étant une droite.

8. Procédé selon la revendication 7,
la lampe (9) comprenant au moins deux moyens d'éclairage, de préférence des DEL ou des lampes fluorescentes, lesquelles peuvent rayonner avec des couleurs différentes.

9. Procédé selon l'une des revendications 3 à 8,
une série d'au moins trois localisations chromatiques (F₁, F₂, F₃) étant déterminée dans une étape, pour les trois couleurs correspondantes desquelles il est entendu que, entre respectivement deux couleurs voisines conformément à la courbe de variation chromatique, il y a respectivement au moins approximativement un écart chromatique (d) de même importance.

10. Procédé selon la revendication 9,
une commande temporelle de la lampe (9) étant effectuée de manière à ce que les écarts chromatiques (d) au moins approximativement de même importance sont parcourus à intervalles de temps sensiblement égaux.

11. Procédé selon l'une des revendications 3 à 10,
un système de coordonnées étant choisi, en guise de système de coordonnées, dans lequel un écart géométrique entre deux localisations chromatiques représente au moins approximativement une mesure pour un écart chromatique (d) déterminé.

12. Procédé selon l'une des revendications 3 à 11,
la représentation du diagramme de chromaticité CIE 1976 étant choisie, en guise de système de coordonnées.

13. Dispositif de commande pour la mise à disposition de signaux de commande pour une lampe (9) avec laquelle il est possible de produire de la lumière à température de couleur différente, comprenant :
a) une unité de saisie pour la saisie de grandeurs d'entrée (1), les grandeurs d'entrée étant soit deux valeurs de température de couleur (T₁, T₂) différentes l'une de l'autre, soit une valeur de température de couleur (T₁) et une valeur d'écart chromatique (d),
b) une unité de calcul
pour la détermination d'une série d'au moins trois valeurs de température de couleur (T₁, T₂, T₃) en fonction des grandeurs d'entrée (1), les valeurs de température de couleur (T₁, T₂, T₃) étant choisies de manière à correspondre à trois couleurs de manière à ce que, entre deux couleurs respectivement voisines, il y a respectivement des écarts chromatiques (d) au moins approximativement de même importance, et
pour la détermination de signaux de commande pour la lampe (9), à l'aide desquels il est possible de faire en sorte que la lampe (9) émette de la lumière avec les au moins trois valeurs de température de couleur, ainsi que
c) une unité de transmission (4, 5) pour la transmission des signaux de commande à la lampe (9).

14. Système d'éclairage, comprenant
- un dispositif de commande selon la revendication 13 et
- une lampe (9) avec laquelle il est possible de produire de la lumière à température de couleur différente,
le dispositif de commande étant en liaison avec la lampe (9).

15. Procédé pour la mise à disposition de signaux de commande pour une lampe (9), avec laquelle il est possible de produire de la lumière à température de couleur différente, présentant les étapes suivantes :
a1) saisie de grandeurs d'entrée (1) dans une unité de saisie d'un dispositif de commande selon la revendication 13, les grandeurs d'entrée (1) étant deux valeurs de température de couleur (T₁, T₂) différentes l'une de l'autre et la première valeur de température de couleur (T₁) correspondant à une première couleur et la deuxième valeur de température de couleur (T₂) correspondant à une deuxième couleur, laquelle diffère de la première couleur, et
a2) détermination d'une valeur de consigne de température de couleur (TS), laquelle correspond à une autre couleur, en fonction des deux valeurs de température de couleur (T₁, T₂), la valeur de consigne de température de couleur (TS) étant choisie de manière à ce que l'écart chromatique (d) entre la première et la deuxième couleur, ou un multiple entier de cet écart chromatique (d), soit au moins approximativement identique à l'écart chromatique entre la première couleur et l'autre couleur ou entre la deuxième couleur et l'autre couleur, et
b) sur la base de la valeur de consigne de température de couleur (TS), génération d'un signal de commande, lequel fait en sorte que la lampe (9) émette de la lumière de l'autre couleur correspondant à la valeur de consigne de température de couleur (TS) déterminée.

16. Procédé pour la mise à disposition de signaux de commande pour une lampe (9), avec laquelle il est possible de produire de la lumière à température de couleur différente, présentant les étapes suivantes :
a1) saisie de grandeurs d'entrée (1) dans une unité de saisie d'un dispositif de commande selon la revendication 13, les grandeurs d'entrée (1) étant une valeur de température de couleur (T₁) et un écart chromatique (d), et la valeur de température de couleur (T₁) correspondant à une première couleur, et
a2) détermination d'une valeur de consigne de température de couleur (TS), laquelle correspond à une autre couleur, en fonction de la valeur de température de couleur (T₁) et de l'écart chromatique (d),
la valeur de consigne de température de couleur (TS) étant choisie de manière à ce que l'écart chromatique (d) entre la première couleur et l'autre couleur soit au moins approximativement identique à l'écart chromatique (d) prescrit ou à un multiple entier de l'écart chromatique (d) prédéterminé, et
b) sur la base de la valeur de consigne de température de couleur (TS) déterminée, un signal de commande est généré, lequel fait en sorte que la lampe (9) émette de la lumière de l'autre couleur correspondant à la valeur de consigne de température de couleur (TS) déterminée.

17. Procédé selon la revendication 15 ou 16,
la lampe comprenant trois moyens d'éclairage (6, 7, 8) qui peuvent rayonner avec différentes couleurs.

18. Procédé selon la revendication 17,
les trois moyens d'éclairage (6, 7, 8) étant des DEL ou des lampes fluorescentes.

19. Procédé selon l'une des revendications 15 à 18,
une série d'au moins trois valeurs de température de couleur (T₁, T₂, T₃) étant déterminée lors d'une autre étape, pour les trois couleurs correspondantes desquelles il est entendu que, entre respectivement deux couleurs voisines, il y a respectivement au moins approximativement un écart chromatique (d) de même importance.

20. Procédé selon l'une des revendications 15 à 19,
un système de coordonnées, dans lequel un écart géométrique entre deux localisations chromatiques constitue au moins approximativement une mesure pour un écart chromatique (d) déterminé, étant utilisé, pour la détermination du rapport entre deux valeurs de température de couleur (T₁, T₂) et l'écart chromatique (d) entre les deux couleurs qui correspondent aux deux valeurs de température de couleur (T₁, T₂), en faisant appel à la loi du rayonnement de Planck et aux sensibilités de l'oeil humain à la lumière rouge, verte et bleue (*x̅*,*y̅*,*z̅*)_{.}

21. Procédé selon la revendication 20,
la représentation du diagramme de chromaticité CIE 1976 étant choisie en tant que système de coordonnées.
